# EUROPÄISCHE PATENTSCHRIFT

(11) **EP 1 954 404 B1**
(45) Veröffentlichungstag und Bekanntmachung des Hinweises auf die Patenterteilung: **12.01.2011**
(21) Anmeldenummer: 06829182.2
(22) Anmeldetag: 29.11.2006
(51) Int. Cl.: B05B 11/00

(54) **Austragpumpe mit verstärkter flexibler Wandung**
Delivery pump with a reinforced, flexible wall
Pompe de distribution à paroi flexible renforcée

(30) Priorität: 01.12.2005 DE 102005057686; 14.12.2005 DE 102005060167
(43) Veröffentlichungstag der Anmeldung: 13.08.2008
(73) Patentinhaber: Seaquist Perfect Dispensing GmbH, 44319 Dortmund (DE)
(72) Erfinder: NEUHAUS, Reinhard, 58675 Hemer (DE); CANFIELD, Reiker, 45239 Essen (DE)
(74) Vertreter: Häckel, Stefan
(86) Internationale Anmeldenummer: PCT/EP2006/011455
(87) Internationale Veröffentlichungsnummer: WO 2007/062824

(56) Entgegenhaltungen:
- EP-A1- 0 835 813
- EP-A1- 1 518 656
- WO-A-2004/073873
- DE-U1-202005 012 684
- US-A1- 5 207 355

## Beschreibung

Die vorliegende Erfindung betrifft eine Abgabevorrichtung gemäß den Merkmalen des Oberbegriffs des Anspruchs 1. Eine Abgabevorrichtung, die diese Merkmale zeigt, ist aus EP 442858 bekannt.

Unter dem Begriff "Abgabevorrichtung" ist bei der vorliegenden Erfindung insbesondere eine Dosierpumpe bzw. handbetätigte Pumpe zur Abgabe einer vorzugsweise kosmetischen Flüssigkeit zu verstehen. Jedoch kann es sich auch um jede sonstige Abgabevorrichtung, wie einen Behälter, Ausgabe- oder Sprühkopf, Spender oder dergleichen, insbesondere für eine kosmetische Flüssigkeit, handeln.

Unter dem Begriff "kosmetische Flüssigkeit" sind in einem engeren Sinn Körperpflege- und -Reinigungsprodukte, Kosmetika oder dergleichen zu verstehen. Grundsätzlich kann es sich um eine Lotion, ein Gel, eine Suspension oder sonstige Flüssigkeit, gegebenenfalls aber auch um ein Fluid mit einer Gasphase oder dergleichen handeln. Es kommen auch technische Flüssigkeiten und Fluide in Betracht. Nachfolgend wird jedoch aus Vereinfachungsgründen und aufgrund des Nutzungsschwerpunkts oft nur von kosmetischer Flüssigkeit gesprochen.

Die EP 0 442 858 A2 offenbart eine Abgabevorrichtung mit einem Unterteil und einem elastischen Oberteil. Zwischen dem Oberteil und dem Unterteil ist eine Pumpkammer gebildet. Durch Niederdrücken des Oberteils oder zumindest eines Betätigungsabschnitts des Oberteils ist eine Flüssigkeit aus der Pumpkammer verdrängbar und abgebbar. Anschließend erfolgt ein selbsttätiges elastisches Rückstellen des Oberteils bzw. Betätigungsabschnitts, wobei neue Flüssigkeit in die Pumpkammer gesaugt wird. Es ist schwierig, ein geeignetes Material für das Oberteil zu finden, um die gewünschten Eigenschaften - insbesondere hohe chemische Beständigkeit und hohe Rückstellkräfte - zu erreichen.

Die DE 1 934 235 U offenbart eine ähnliche Abgabevorrichtung, wobei ein elastisch verformbares Oberteil etwa halbkugelig ausgebildet ist und zur Erhöhung der Rückstellkraft außenseitig radiale Versteifungsrippen aufweist, die in einem ringförmigen Wulst am Kopf des Oberteils enden. Der ringförmige Wulst dient zugleich zur Führung eines Fingers beim Niederdrücken des Oberteils. Auch hier ist die richtige Materialwahl für das Oberteil bzw. die Erreichung der gewünschten Eigenschaften problematisch.

Die WO 01/34485 A1 offenbart eine Abgabevorrichtung mit einer elastisch verformbaren Pumpkammer, in die ein separater Einsatz zur elastischen Rückstellung der Pumpkammer eingesetzt ist. Hier ist die Herstellung durch den separaten Einsatz gegenüber dem vorgenannten Stand der Technik aufwendiger. Des weiteren besteht das Problem, daß ein für die zu pumpende Flüssigkeit ausreichend chemisch widerstandsfähiges Material sowohl für den Einsatz als auch für die Wandungen der Pumpkammer gefunden werden muß.

Der vorliegenden Erfindung liegt die Aufgabe zugrunde, eine verbesserte Abgabevorrichtung anzugeben, die bei einfachem, kostengünstigem Aufbau insbesondere auch eine Ausgabe höher viskoser bzw. pastöser Flüssigkeiten bzw. Produkte und/oder eine Verbesserung der elastischen Eigenschaften, wie der Rückstellung, und/oder einen verbesserten Schutz eines insbesondere elastisch verformbaren Bauteils bzw. Materials, vorzugsweise gegen die Flüssigkeit, ermöglicht.

Die obige Aufgabe wird durch eine Abgabevorrichtung gemäß Anspruch 1 gelöst. Vorteilhafte Weiterbildungen sind Gegenstand der Unteransprüche.

Ein Aspekt der vorliegenden Erfindung liegt darin, eine Wandung oder einen sonstigen Abschnitt des Bauteils - vorzugsweise im Bereich eines Pumpraums und/oder eines sonstigen insbesondere bei der Benutzung elastisch verformbarer und/oder mit der Flüssigkeit in Kontakt kommenden Bereichs - mit einem Element aus einem zweiten Material zu verbinden. Dies gestattet bei einfachem Aufbau bzw. einfacher Montage der Abgabevorrichtung wesentlich größere konstruktive Freiheiten und größere Freiheiten bei der Materialwahl.

Das Element bzw. Material kann nämlich die elastischen bzw. Rückstelleigenschaften des Bauteils verbessern oder modifizieren und/oder gegen chemische oder sonstige Einwirkungen schützen.

Ein anderer, auch unabhängig realisierbarer Aspekt der Erfindung liegt in der Abdeckung der Wandung bzw. des ersten Materials durch das Element bzw. zweite Material, vorzugsweise auf der Seite der Flüssigkeit. Insbesondere bildet gemäß einer bevorzugten Ausführungsvariante das Element bzw. zweite Material eine durchgehende Materialschicht oder Abdeckung des Bauteils, der Wandung bzw. des ersten Materials, insbesondere zumindest im Bereich des Pumpraums und/oder eines sonstigen mit der Flüssigkeit in Kontakt kommenden Oberflächenbereichs. So kann das erste Material vor chemischen und/oder sonstigen Einwirkungen geschützt und/oder ein unerwünschter Kontakt der Flüssigkeit mit dem ersten Material vermieden werden. entsprechend können auch solche Materialien als erstes Material eingesetzt werden, die üblicherweise für die Flüssigkeit bzw. Kosmetika oder den Lebensmittelbereich nicht geeignet oder nicht zugelassen sind.

Gemäß der Erfindung bedeckt das Element die aus dem ersten Material bestehende Wandung - zumindest im, Bereich des Pumpraums - nicht vollständig. Der Element weist rippen- oder stegartige, sich über die Wandung erstreckende Abschnitte auf. So kann insbesondere eine optimale bzw. gewünschte Rückstellung oder Elastizität des Bauteils erreicht werden.

Das Element ist vorzugsweise unmittelbar an das Bauteil bzw. dessen Wandung angespritzt. Dies ermöglicht eine einfache Herstellung, beispielsweise durch sogenannte "Bi-Injection", also insbesondere Anspritzen in der gleichen Spritzform, in der die Wandung und ggf. weitere Bereiche des Bauteils hergestellt werden.

Weitere Vorteile, Merkmale, Eigenschaften und Aspekte der vorliegenden Erfindung ergeben sich aus der folgenden Beschreibung bevorzugter Ausführungsformen anhand der Zeichnung. Es zeigt:
- Fig. 1: einen schematischen Schnitt einer vorschlagsgemäßen Abgabevor- richtung gemäß einer ersten Ausführungsform;
- Fig. 2: einen schematischen Schnitt einer vorschlagsgemäßen Abgabevor- richtung gemäß
- Fig. 3: einen schematischen Schnitt eines Bauteils und eines Unterteils der Abgabevorrichtung gemäß einer dritten Ausführungsform;
- Fig. 4: eine schematische perspektivische Draufsicht eines Bauteils der Abgabevorrichtung gemäß einer vierten Ausführungsform; und
- Fig. 5: eine schematische perspektivische Unteransicht eines Bauteils der Abgabevorrichtung gemäß einer fünften Ausführungsform.

In den nicht maßstabsgerechten, nur schematischen Figuren werden für-gleiche oder ähnliche Teile dieselben Bezugszeichen verwendet, wobei entsprechende oder vergleichbare Eigenschaften und Vorteile erreicht werden, auch wenn eine wiederholte Beschreibung weggelassen ist.

Fig. 1 zeigt eine erste Ausführungsform einer vorschlagsgemäßen Abgabevorrichtung 1 zur Abgabe einer vorzugsweise kosmetischen Flüssigkeit 2, im eingangs genannten Sinn. Die Flüssigkeit 2 kann wesentlich höher viskos sein als Wasser oder ggf. sogar pastös.

Der Abgabevorrichtung 1 ist vorzugsweise ein Behälter 3 zur Versorgung mit der Flüssigkeit 2 zugeordnet, an dem die Abgabevorrichtung 1 bedarfsweise lösbar befestigt ist. So kann gegebenenfalls ein Austausch des Behälters 3 und/oder ein Nachfüllen der Flüssigkeit 2 erfolgen. Alternativ kann die Abgabevorrichtung 1 auch ein Reservoir für die Flüssigkeit 2 oder den Behälter bilden.

Die Abgabevorrichtung 1 weist ein Unterteil 4 und ein Bauteil 5, insbesondere ein Oberteil, auf. Die Bezeichnungen "Unterteil" und "Oberteil" entsprechen bei der Darstellung gemäß Fig. 1 der bevorzugten Anordnung bzw. Ausrichtung der Abgabevorrichtung 1 bei normaler Benutzung. Dies ist jedoch nicht zwingend der Fall. Dementsprechend können je nach Bedarf, Anwendung, Ausbildung u. dgl. das Unterteil 4 und das Bau- bzw. Oberteil 5 auch in beliebiger räumlicher Ausrichtung zueinander stehen bzw. ausgerichtet sein.

Das Unterteil 4 ist vorzugsweise starr und/oder einstückig ausgebildet, insbesondere aus einem geeigneten Kunststoff gespritzt.

Das Bauteil 5 ist elastisch verformbar ausgebildet. Die vorschlagsgemäße Ausbildung des Bauteils 5 wird später näher erläutert.

Die Abgabevorrichtung 1 weist weiter einen Aufnahme- oder Pumpraum 6 für die Flüssigkeit 2 auf, der insbesondere ausschließlich vor bzw. zwischen dem Bauteil 5 und dem Unterteil 4 gebildet oder begrenzt ist.

Vorzugsweise bildet das Bauteil 5 ggf. zusammen mit dem Unterteil 4 ein Einlaßventil 7 und/oder ein Auslaßventil 8. Jedoch können die Ventile 7, 8 auch separat gebildet sein. Aufgrund der Ventile 7, 8 wird vorzugsweise die Funktionalität einer Pumpe ermöglicht. Die Ventile 7, 8 sind vorzugsweise als selbst schließende Einwegventile ausgebildet.

Wenn der Pumpraum 6 mit Flüssigkeit 2 gefüllt ist, wie in Fig. 1 dargestellt, kann durch Verformen des Bauteils 5 das Volumen des Pumpraums 6 verkleinert und dadurch Flüssigkeit 2 aus dem Pumpraum 6 verdrängt und ausgegeben werden. Insbesondere wird hierzu ein optionales Betätigungselement 9 vorzugweise manuell in Richtung des Pfeils N und dadurch zumindest ein Betätigungsabschnitt 10 des Bauteils 5 niedergedrückt. Jedoch ist es beispielsweise auch möglich, daß ein nicht dargestellter Benutzer unmittelbar auf das Bauteil 5 bzw. den Betätigungsabschnitt 10 zur Ausgabe von Flüssigkeit 2 drückt.

Die verdrängte Flüssigkeit 2 wird über das Auslaßventil 8 aus- bzw. abgegeben. Das Öffnen des Auslaßventils 8 erfolgt insbesondere selbsttätig, vorzugsweise aufgrund des Flüssigkeitsdrucks, und/oder - ggf. zusätzlich - aufgrund einer entsprechenden Verformung des Bauteils 5 beim Niederdrücken.

Aufgrund der Eigenelastizität bzw. der Rückstellkraft des Befestigungsabschnitts 10 bzw. des Bauteils 5 erfolgt dann nach dem Loslassen ein selbsttätiges Rückstellen gemäß Pfeil R in die in Fig. 1 gezeigte Ausgangslage, wobei neue Flüssigkeit 2 über das Einlaßventil 7 in den Pumpraum 6 aufgenommen, insbesondere eingesaugt, wird. Das Öffnen des Einlaßventils 7 während des Rückstellens erfolgt vorzugsweise aufgrund des dann im Pumpraum 6 herrschenden Unterdrucks. Die Elastizität bzw. Rückstellkraft des Bauteils 5 ist an die Viskosität und/oder die Strömungswiderstände angepaßt, um ein ausreichend schnelles und/oder sicheres Rückstellen und damit erneutes Füllen des Pumpraums 6 zu gewährleisten. Während des Rückstellens bzw. erneuten Füllens des Pumpraums 6 bleibt das Auslaßventil 8 geschlossen.

Das Bauteil 5 weist vorzugsweise einen zumindest im wesentlichen umlaufenden Ringabschnitt 11 auf, der insbesondere das Einlaßventil 7 und/oder das Auslaßventil 8 bildet.

Der Ringabschnitt 11 ist vorzugsweise zumindest im wesentlichen über seine gesamte periphere Erstreckung vom Unterteil 4 radial von außen und/oder innen abgestützt. Der Ringabschnitt 11 ist jedoch zumindest bereichsweise radial nach innen elastisch auslenkbar, nämlich zumindest im Bereich einer vorzugsweise im Unterteil 4 gebildeten Einlaßöffnung 12. Im nicht ausgelenkten Zustand überdeckt und schließt der Ringabschnitt 9 die Einlaßöffnung 12. Beim Rückstellen des Bauteils 5 bzw. Ansaugen von Flüssigkeit 2 wird der Ringabschnitt 11 aufgrund des in der Einlaßöffnung 12 entstehenden Flüssigkeitsdrucks ausgelenkt und dadurch die Einlaßöffnung 12 für die Flüssigkeit 2 freigegeben. Der Ringabschnitt 11 bildet also zusammen mit dem Unterteil 4 bzw. der Einlaßöffnung 12 beim Darstellungsbeispiel das Einlaßventil 7.

Der Ringabschnitt 11 ist vorzugsweise zumindest im wesentlichen hohlzylindrisch ausgebildet. Vorzugsweise ist die Ringwandung zu ihrem freien axialen Ende hin in ihrer radialen Dicke verringert bzw. verjüngt.

Alternativ oder zusätzlich kann der Ringabschnitt 9 jedoch auch mit einer Durchbrechung, einer Ausnehmung, einem axialen Schlitz od. dgl. versehen sein, um einen gewünschten Durchlaß zu bilden und/oder eine gewünschte, insbesondere radiale Auslenkung bzw. Verformung zu ermöglichen.

Zur Zuleitung der Flüssigkeit 2 weist die Abgabevorrichtung 1 beim Darstellungsbeispiel vorzugsweise einen Anschlußstutzen 13 mit einem daran angeschlossenen, sich in den Behälter 2 erstreckenden Saugschlauch 14 od. dgl. auf. Vorzugsweise ist der Anschlußstutzen 13 an das Unterteil 4 angeformt.

Das Auslaßventil 8 ist vorzugsweise bezüglich der Achse des Ringabschnitts 11 diametral gegenüberliegend zum Einlaßventil 7 angeordnet. Im Bereich des Auslaßventils 8 ist der Ringabschnitt 11 radial innen abgestützt, vorzugsweise von einem Wandabschnitt 15 des Unterteils 4. Besonders bevorzugt ist der Wandabschnitt 15 durch eine innere Erhebung des Unterteils 4 in den Pumpraum 6 gebildet.

Zur Bildung des Auslaßventils 8 überdeckt der Ringabschnitt 11 eine im Wandabschnitt 15 gebildete Auslaßöffnung 16 radial außenseitig. Insbesondere ist der Ringabschnitt 11 elastisch gegen die Auslaßöffnung 16 - also radial nach innen - vorgespannt oder überdeckt die Auslaßöffnung 16 zumindest lose.

Bei Betätigung bzw. Niederdrücken des Bauteils 5 bzw. Betätigungsabschnitts 10, insbesondere in Niederdrückrichtung N, wird im Pumpraum 6 befindliche Flüssigkeit 2 unter Druck gesetzt, so daß diese den Ringabschnitt 11 im Bereich der Auslaßöffnung 16 radial nach außen auslenkt, wodurch das Auslaßventil 8 geöffnet wird und die Ausgabe der Flüssigkeit 2, insbesondere über einen sich anschließenden, beispielsweise rüsselartigen Abgabekanal 17, erfolgen kann.

Anschließend schließt das Auslaßventil 8 - insbesondere aufgrund der Eigenelastizität bzw. Rückstellkraft des Ringabschnitts 11 - wieder zumindest im wesentlichen vollständig.

Beim Darstellungsbeispiel öffnen und schließen die Ventile 7, 8 zumindest im wesentlichen durch axiale Bewegung bzw. Auslenkung oder Verformung des Ringabschnitts 11 und/oder zumindest im wesentlichen senkrecht zur Hauptbetätigungsrichtung bzw. Niederdrückrichtung N des Bauteils 5 bzw. des Betätigungsabschnitts 10. Jedoch sind auch andere Anordnungen möglich.

Die Ausgabe von Flüssigkeit 2 durch die Abgabevorrichtung 1 erfolgt insbesondere in nicht zerstäubtem Zustand. Grundsätzlich ist jedoch auch eine Zerstäubung der Flüssigkeit 2 mittels der Abgabevorrichtung 1 möglich.

Die Abgabevorrichtung 1 weist vorzugsweise ein Verbindungsteil 18 zur Halterung des Bauteils 5 und insbesondere Verbindung des Bauteils 5 mit dem Unterteil 4 auf. Insbesondere ist das Verbindungsteil 18 im wesentlichen hülsenförmig und/oder starr - zumindest im Vergleich zum Bauteil 5 - ausgebildet. Besonders bevorzugt ist das Verbindungsteil 18 direkt an das Bauteil 5 angespritzt, insbesondere durch sogenannte "Bi-Injection", also Spritzen eines anderen Materials gegen ein erstes Material. Besonders bevorzugt ist das Bauteil 5 peripher umlaufend am Verbindungsteil 18 gelagert bzw. gehalten.

Das Unterteil 4 ist vorzugsweise in das Verbindungsteil 18 eingesetzt, beispielsweise eingeklebt, eingeklemmt oder eingerastet.

Jedoch ist es auch möglich, daß das Bauteil 5 nur direkt mit dem Unterteil 4 verbunden oder vorzugsweise zumindest im wesentlichen selbstdichtend und/oder selbsthaltend am Unterteil 4 gehalten ist. Bedarfsweise zusätzlich können zur Verbindung auch hinterschnittene Abschnitte, Rastungen oder dergleichen ineinandergreifen.

Bisher war das Bauteil 5 einstückig aus einem einzigen Material hergestellt. Vorschlagsgemäß ist das Bauteil 5 jedoch modifiziert, wie insbesondere nachfolgend erläutert und/oder in den Ansprüchen offenbart.

Beim Darstellungsbeispiel bildet das Bauteil 5 eine vorzugsweise durchgehende, insbesondere gewölbte Wandung 19 zumindest im Bereich des Pumpraums 6. Die Wandung 19 bildet insbesondere den primär verformbaren Bereich, insbesondere Betätigungsabschnitt 10, des Bauteils 5. Beim Darstellungsbeispiel ist das Bauteil 5 bzw. die Wandung 19 vorzugsweise kuppel- bzw. kalottenförmig, insbesondere halbkugelförmig, ausgebildet. Jedoch sind auch andere Formen und/oder andere Einsatzzwecke des Bauteils 5, beispielsweise für Behälterwandungen, Ventilteile, Federabschnitte oder dergleichen - je nach Anwendungsfall - möglich.

Die Wandung 19 besteht aus einem ersten Material. Vorzugsweise besteht das Bauteil 5 zumindest im wesentlichen aus diesem ersten Material, insbesondere auch dessen sonstige Abschnitte bzw. Bereiche, wie beim Darstellungsbeispiel der Ringabschnitt 11, alternativ oder zusätzlich aber auch sonstige vorzugsweise einstückig angeformte Abschnitte, wie Ventillappen, Abstützungen, Halteabschnitte, Flanschabschnitte, Verstärkungen, od. dgl.

Vorschlagsgemäß ist das Bauteil 5 insbesondere zumindest im Bereich des Pumpraums 6 bzw. der Wandung 19 mit einem Element 20 aus einem zweiten Material versehen. Bei der ersten Ausführungsform gemäß Fig. 1 ist das Element 20 in das Bauteil 5 bzw. die Wandung 19 integriert, insbesondere in das erste Material eingespritzt bzw. von diesem umspritzt.

Das Element 20 ist hier beispielsweise flächig, faserartig oder gitterartig ausgebildet. Vorzugsweise ist das Element 20 auch durch Spritzgießen oder in sonstiger geeigneter Weise hergestellt.

Das Bauteil 5 ist vorzugsweise spritzgegossen. Das erste Material ist vorzugsweise ein Kunststoff, insbesondere ein Elastomer und/oder Thermoplast. Jedoch kann es sich grundsätzlich auch um ein sonstiges Material handeln. Dies gilt insbesondere, wenn das Bauteil 5 nicht (nur) die Wandung 19 für den Pumpraum 6 oder ein sonstiges Pumpenteil, sondern eine andere Komponente der Abgabevorrichtung 1 bildet.

Das erste Material ist vorzugsweise ein Elastomer, Gummi oder sonstiger Thermoplast. Bevorzugt wird TBE (thermoplastisches Elastomer), TPV, TEEE (thermoplastische Elastomere mit Ether- und Ester-Gruppen) oder TPO (thermoplastische Urethane) eingesetzt.

Vorzugsweise handelt es sich bei dem zweiten Material ebenfalls um ein Elastomer und/oder einen Thermoplasten, bedarfsweise aber auch um ein sonstiges Material.

Besonders bevorzugt handelt es sich bei dem zweiten Material um ein Polyolefin, insbesondere PP (Polypropylen) oder PE (Polyethylen).

Es ist anzumerken, daß das erste Material und das zweite Material verschieden sind, also zumindest unterschiedliche Eigenschaften und/oder zumindest unterschiedliche Zusammensetzungen aufweisen. Durch die Kombination verschiedener Materialien lassen sich wesentlich einfacher die gewünschten Eigenschaften des Bauteils 5, beispielsweise im Bereich der Wandung 19 bzw. in dem für das Pumpen elastisch verformbaren Bereich, erreichen.

Bei der ersten Ausführungsform gemäß Fig. 1 dient das Element 20 insbesondere einer Optimierung der elastischen Eigenschaften des Bauteils 5 bzw. der Wandung 19, insbesondere der elastischen Rückstellung. Aufgrund der Integration in das erste Material bzw. die Wandung 19 kommt das zweite Material nicht mit der Flüssigkeit 2 in Kontakt. Dementsprechend kann ein für die elastischen Eigenschaften optimales Material unabhänigig von seiner chemischen Beständigkeit gegenüber der Flüssigkeit 2 eingesetzt werden.

Das Element 20 ist mit dem Bauteil 5 bzw. dessen Wandung 19 unlösbar verbunden. Alternativ zum Einspritzen kann das das Element 20 auch selbst angespritzt oder umgekehrt die Wandung 19 gegen das Element 20 gespritzt werden, besonders bevorzugt durch die bereits genannte "Bi-Injection". Alternativ kann das Element 20 grundsätzlich auch durch Kleben, Schweißen oder in sonstiger geeigneter Weise mit dem Bauteil 5 bzw. der Wandung 19 verbunden sein.

Nachfolgend wird eine zweite Ausführungsform der vorschlagsgemäßen Abgabevorrichtung 1 anhand von Fig. 2 erläutert, die einen schematischen Schnitt entsprechend Fig. 1 zeigt. Es werden lediglich wesentliche Unterschiede gegenüber der ersten Ausführungsform hervorgehoben. Die bisherigen Ausführungen und Erläuterungen gelten also entsprechend oder zumindest ergänzend.

Bei der zweiten Ausführungsform ist das erste Material des Bauteils 5 vorzugsweise vollständig in dem Bereich, der mit der Flüssigkeit 2 in Kontakt steht oder kommt, durch das zweite Material abgedeckt. Insbesondere bildet das Element 20 also eine durchgehende Abdeckung bzw. Schicht oder Beschichtung aus dem zweiten Material. Das zweite Material bzw. die Schicht ist vorzugsweise fest, unlösbar und/oder vollflächig mit dem ersten Material verbunden. Hierzu kann das zweite Material insbesondere durch die sogenannte "Bi-Injection" an das erste Material angespritzt sein, wobei das erste Material teilweise eine zumindest im wesentlichen glatte oder rauhe Oberfläche oder eine mit Hinterschneidungen, Ausnehmungen, Durchbrechungen oder dergleichen versehene Oberfläche aufweisen bzw. bilden kann. Alternativ kann das Element 20 bzw. die Materialschicht auch nur bereichsweise, mit dem ersten Mal verbunden oder zusammen mit diesem - beispielsweise in Rand- oder Umfangsbereichen - gehalten sein. Alternativ wurde zusätzlich zu einer chemischen Verbindungen der beiden Materialien ist also auch eine mechanische, insbesondere kraft- oder formflüssige Verbindung möglich. Alternativ kann das Element 20 auch nur ein insbesondere membranartiges Teil bilden, das zwischen Flüssigkeit 2 und Bauteil 5 eingesetzt bzw. angeordnet ist. Gemäß einer nicht dargestellten Alternative kann das zweite Material auch eine Hülle bilden, die das erste Material vorzugsweise vollständig umgibt. Auch in diesem Fall ist eine unmittelbare Verbindung der beiden Materialien nicht erforderlich.

Die flüssigkeitsseitige bzw. innenseitige Anordnung des zweiten Materials bzw. Abdeckung des ersten Materials schützt das erste Material gegen chemische Einflüsse, insbesondere durch die Flüssigkeit 2 und/oder die Flüssigkeit 2 vor chemischen Einflüssen des ersten Materials oder sonstigen Wechselwirkungen. So ist es beispielsweise möglich, nicht lebensmittelechte Materialien und/oder nicht gegenüber der Flüssigkeit 2 resistente Materialien als erstes Material einzusetzen, um beispielsweise eine kostengünstige Herstellung und/oder bestimmte mechanische oder sonstige Eigenschaften zu erreichen. Das zweite Material kann dann die gewünschte Lebensmittelechtheit bzw. Resistenz gegenüber der Flüssigkeit 2 erfüllen.

Beim Darstellungsbeispiel überdeckt das Element 20 bzw. das zweite Material die dem Pumpraum 6 zugewandte Oberfläche der Wandung 19, die Innenseite, Außenseite und die Stirnfläche des sich anschließenden Ringabschnitts 11 sowie des sich radial anschließenden Ringbereich des Ringflunsch 24 des Bauteils 5. Insbesondere erstreckt sich das zweite Material bzw. die davon gebildete Schicht oder Abdeckung bis zu oder sogar unter ein sonstiges, gegenüber der Flüssigkeit 2 resistentes bzw. inertes Material oder Bauteil, beim Darstellungsbeispiel das Unterteil 4 oder das Verbindungsteil 18.

Zusätzlich zu der Abschirmung des ersten Materials kann das zweite Material bzw. Element 20 auch einer Modifizierung der elastischen Eigenschaften oder sonstigen Eigenschaften des Bauteils 5 dienen.

Es ist anzumerken, daß bei der vorliegenden Erfindung unter elastischen Eigenschaften und Rückstellung insbesondere auch generell die Verformbarkeit des Bauteils 5 als eine wesentliche bzw. damit zusammenhängende Eigenschaft zu verstehen ist.

Die vorliegende Erfindung ist jedoch nicht auf elastische bzw. flexible, insbesondere also verformbare Bauteile beschränkt. Vielmehr kann die Abdeckung durch das zweite Material generell auch bei jeder Art von Bauteil einer Abgabevorrichtung 1 im Sinne der vorliegenden Erfindung eingesetzt werden, insbesondere um einen unmittelbaren Kontakt zwischen Flüssigkeit 2 und Material zu verhindern.

Nachfolgend werden weitere Ausführungsformen des vorschlagsgemäß modifizierten Bauteils 5 anhand der Fig. 3 bis 5 erläutert, wobei jedoch lediglich wesentliche Unterschiede hervorgehoben werden. Die bisherigen Ausführungen und Erläuterungen gelten also entsprechend oder zumindest ergänzend.
Bei der dritten Ausführungsform gemäß Fig. 3 ist das Element 20 auf der dem Pumpraum 6 abgewandten Seite des Bauteils 5 bzw. der Wandung 19 - also Außenseite - angeordnet. Das Element 20 ist hier insbesondere als durchgehende Materialschicht bzw. Abdeckung ausgebildet. Vorzugsweise ist das Element 20 unmittelbar auf das erste Material gespritzt, insbesondere durch die genannte "Bi-Injection" od. dgl. Das Element 20 dient hier insbesondere wiederum einer Optimierung der Rückstelleigenschaften, insbesondere um eine ausreichend hohe Rückstellkraft erreichen zu können. Alternativ oder zusätzlich kann das Element 20 das Bauteil 5, insbesondere die Wandung 19 bzw. den Betätigungsabschnitt 10, gegen mechanische oder sonstige Einflüsse schützen.

Alternativ oder zusätzlich kann die von dem Element 20 gebildete Abdeckung auch ein Entweichen von Weichmachern aus dem ersten Material verhindern, um so gewünschte Materialeigenschaften des ersten Materials gewährleisten zu können.

Gemäß einer nicht dargestellten Ausführungsvariante kann das Element 20 zusätzlich auf der dem Pumpraum 6 zugewandten Seite - also Innenseite - des Bauteils 5 bzw. der Wandung 19 angeordnet sein. In diesem Fall kann das Element 20 alternativ oder zusätzlich zu den vorgenannten Eigenschaften bzw. Wirkungen das erste Material gegen chemische Einflüsse - insbesondere durch die Flüssigkeit 2 - schützen. So ist es beispielsweise möglich, das erste Material hinsichtlich seiner elastischen Eigenschaften bzw. Rückstelleigenschaften zu optimieren oder optimal auszuwählen, unabhängig von seiner chemischen Widerstandskraft oder sonstigen Eigenschaften.

Vorzugsweise ist das mit dem Pumpraum 6 bzw. der Flüssigkeit 2 in Kontakt stehende oder kommende Material - also das erste und/oder zweite Material - lebensmittelecht und/oder zumindest in ausreichendem Maße chemisch beständig.

Das Element 20 ist mit der Wandung 19 vorzugsweise vollflächig verbunden. Jedoch ist es grundsätzlich auch möglich, daß das Element 20 nur bereichsweise mit der Wandung 19 verbunden ist, beispielsweise nur entlang von Verschweißungslinien.

Fig. 4 zeigt eine vierte Ausführungsform des vorschlagsgemäßen Bauteils 5. Das Element 20 ist hier auf der Außenseite der Wandung 19 angeordnet. Das Element 20 überdeckt die Wandung 19 nicht vollständig, ist also nicht durchgehend ausgebildet, sondern insbesondere mit Durchbrechungen oder Öffnungen versehen. Beim Darstellungsbeispiel weist das Element 20 insbesondere rippen- bzw. stegartige Abschnitte 21 auf, die einen inneren Ring 22 mit einem äußeren Ring 23 des Elements 20 - vorzugsweise radial und/oder mit gebogenem Verlauf - verbinden. Durch entsprechende Anpassung, beispielsweise von Anzahl, Querschnitt, Breite, Höhe, Verlauf der Abschnitte 21, die Dimensionierung des inneren Rings 22 und/oder des äußeren Rings 23, Auswahl eines entsprechenden Materials u. dgl., ist das gewünschte Rückstellverhalten sehr einfach realisierbar.

Der äußere Ring 23 ist vorzugsweise axialseitig bzw. vollflächig mit einem Ringflansch 24 des Bauteils 5 verbunden, der sich radial an die Wandung 19 anschließt.

Zusätzlich kann der Ring 22 oder ein sonstiger, ggf. verstärkter oder vom Element 20 überdeckter Bereich der Wandung 19 den Betätigungsabschnitt 10 bzw. ein Widerlager oder Auflager für das Betätigungselement 9 bilden.

Fig. 5 zeigt eine fünfte Ausführungsform des vorschlagsgemäßen Bauteils 5 von unten. Hier ist das Element 20 auf der dem Pumpraum 6 zugewandten Seite - also Innenseite - angeordnet und vorzugsweise entsprechend der dritten Ausführungsform ausgebildet.

Einzelne Merkmale und konstruktive Lösungen der erläuterten Ausführungsformen und der genannten Ausführungsvarianten können auch beliebig miteinander kombiniert und/oder bei sonstigen Abgabevorrichtungen eingesetzt werden.

### Bezugszeichenliste:

- 1: Abgabevorrichtung
- 2: Flüssigkeit
- 3: Behälter
- 4: Unterteil
- 5: Bauteil
- 6: Pumpraum
- 7: Einlaßventil
- 8: Auslaßventil
- 9: Betätigungselement
- 10: Betätigungsabschnitt
- 11: Ringabschnitt
- 12: Einlaßöffnung
- 13: Anschlußstutzen
- 14: Saugschlauch
- 15: Wandabschnitt
- 16: Auslaßöffnung
- 17: Abgabekanal
- 18: Verbindungsteil
- 19: Wandung (Bauteil)
- 20: Element
- 21: Abschnitte
- 22: innerer Ring
- 23: äußerer Ring
- 24: Ringflansch

## Patentansprüche

1. Abgabevorrichtung (1) für eine vorzugsweise kosmetische Flüssigkeit (2), mit einem elastischen oder flexiblen Bauteil (5),
**dadurch gekennzeichnet,**
**daß** das Bauteil (5) eine Wandung (19) aus einem ersten Material und ein damit verbundenes und/oder dies Überdeckendes Element (20) aus einem zweiten Material aufweist, und
**daß** das Element (20) rippen- oder stegartige, sich über die Wandung (19) erstreckende Abschnitte (21) aufweist.

2. Abgabevorrichtung nach Anspruch 1, **dadurch gekennzeichnet, daß** das Element (20) unlösbar mit der Wandung (19) verbunden ist.

3. Abgabevorrichtung nach Anspruch 1 oder 2, **dadurch gekennzeichnet, daß** das Element (20) mit der Wandung (19) verklebt oder verschweißt ist oder daß das Element (20) an die Wandung (19) angespritzt oder in diese eingespritzt ist.

4. Abgabevorrichtung nach einem der voranstehenden Ansprüche, **dadurch gekennzeichnet, daß** das Element (20) eine durchgehende Materialschicht oder Abdeckung bildet, und/oder daß das Element (20) das erste Material bzw. die Wandung (19) vor chemischen und/oder mechanischen Einwirkungen schützt.

5. Abgabevorrichtung nach einem der voranstehenden Ansprüche, **dadurch gekennzeichnet, daß** das Element (20) eine elastische Rückstellung des Bauteils (5) maßgeblich oder allein bewirkt oder unterstützt, und/oder daß das Element (20) vollflächig mit der Wandung (19) bzw, den ersten Material verbunden ist.

6. Abgabevorrichtung nach einem der voranstehenden Ansprüche, **dadurch gekennzeichnet, daß** die Wandung (19) kuppelförmig ist.

7. Abgabevorrichtung nach einem der voranstehenden Ansprüche, **dadurch gekennzeichnet, daß** das Bauteil (5) bzw. die Wandung (19) einen Pumpraum (6) der Abgabevorrichtung (1) begrenzt oder bildet, insbesondere wobei Flüssigkeit (2) aus dem Pumpraum (6) durch insbesondere manuelles Verformen des Bauteils (5), insbesondere Niederdrücken eines Betätigungsabschnitts (10) des Bauteils (5), abgebbar und/oder Flüssigkeit (2) in den Pumpraum (6) durch vorzugsweise selbsttätiges elastisches Rückstellen des Bauteils (5) bzw. Betätigungsabschnitts (10) aufnehmbar, vorzugsweise einsaugbar, ist.

8. Abgabevorrichtung nach Anspruch 7, **dadurch gekennzeichnet, daß** das Element (20) auf der dem Pumpraum (6) zugewandten oder abgewandten Seite der Wandung (19) angeordnet ist.

9. Abgabevorrichtung nach einem der voranstehenden Ansprüche, **dadurch gekennzeichnet, daß** das Bauteil eine Wandung (19) für die Flüssigkeit, (2) bildet.

10. Abgabevorrichtung nach einem der voranstehenden Ansprüche, **dadurch gekennzeichnet, daß** das erste und zweite Material hinsichtlich ihrer Zusammensetzung, Beständigkeit gegenüber der Flüssigkeit (2) und/oder ihrer sonstigen Eigenschaften verschieden sind.

11. Abgabevorrichtung nach einem der voranstehenden Ansprüche, **dadurch gekennzeichnet, daß** das zweite Material eine durchgehende Schicht bzw. Abdekkung bildet.

12. Abgabevorrichtung nach einem der voranstehenden Ansprüche, **dadurch gekennzeichnet, daß** das zweite Material gegen die Flüssigkeit (2) resistent ist.

13. Abgabevorrichtung nach einem der voranstehenden Ansprüche, **dadurch gekennzeichnet, daß** das zweite Material lebensmittelecht ist.

14. Abgabevorrichtung nach einem der voranstehenden Ansprüche, **dadurch gekennzeichnet, daß** das zweite Material ein Polyolefin, insbesondere Polypropylen oder Polyethylen, ist.

15. Abgabevorrichtung nach einem der voranstehenden Ansprüche, **dadurch gekennzeichnet, daß** das erste Material ein Kunststoff, insbesondere ein Elastomer und/oder Thermoplast ist.

## Claims

1. Delivery device (1) for a preferably cosmetic liquid (2), with an elastic or flexible component (5),
**characterized in**
**that** the component (5) comprises a wall (19) of a first material and an element (20) of a second material, the element being connected therewith and/or covering this, and that the element (20) comprises rib or fin-shaped sections (21) extending over the wall (19).

2. Delivery device according to claim 1, **characterized in that** the element (20) is connected to the wall (19) in a non-detachable manner.

3. Delivery device according to claim 1 or 2, **characterized in that** the element (20) is connected to the wall (19) by gluing or welding or that the element (20) is injected to the wall (19) or injected into it.

4. Delivery device according to any one of the preceding claims, **characterized in that** the element (20) forms a continuous material layer or cover, and/or that the element (20) is protecting the first material and/or the wall (19) from chemical and/or mechanical influences.

5. Delivery device according to any one of the preceding claims, **characterized in that** the element (20) is causing or supporting an elastic resetting of the component (5) significantly or exclusively, and/or that the element (20) is connected to the wall (19) and/or to the first material in a holohedral manner.

6. Delivery device according to any one of the preceding claims, **characterized in that** the wall (19) is dome-shaped.

7. Delivery device according to any one of the preceding claims, **characterized in that** the component (5) and/or the wall (19) limits or forms a pump chamber (6) of the delivery device (1), in particular wherein liquid (2) is dispensable from the pump chamber (6) by particularly manually deforming the component (5), in particular by pressing down an actuating section (10) of the component (5), and/or liquid (2) can be taken in, preferably suctioned, into the pump chamber (6) by preferably automatic elastic resetting of the component (5) and/or the actuating section (10),

8. Delivery device according to claim 7, **characterized in that** the element (20) is arranged on the side of the wall (19) facing to or turned away from the pump chamber (6).

9. Delivery device according to any one of the preceding claims, **characterized in that** the component (5) forms a wall (19) for the liquid (2).

10. Delivery device according to any one of the preceding claims, **characterized in that** the first and second materials differ with regard to their composition, resistance to the liquid (2) and/or their other properties.

11. Delivery device according to any one of the preceding claims, **characterized in that** the second material forms a continuous layer and/or cover.

12. Delivery device according to any one of the preceding claims, **characterized in that** the second material is resistant to the liquid (2).

13. Delivery device according to any one of the preceding claims, **characterized in that** the second material is food safe.

14. Delivery device according to any one of the preceding claims, **characterized in that** the second material is a polyolefin, in particular a polypropylene or polyethylene.

15. Delivery device according to any one of the preceding claims, **characterized in that** the first material is a synthetic material, in particular an elastomer and/or thermoplastic material.

## Revendications

1. Dispositif de distribution (1) pour un liquide (2) de préférence cosmétique, comprenant un constituant élastique ou flexible (5) ;
**caractérisé**
**en ce que** le constituant (5) présente une paroi (19) constituée d'un premier matériau et un élément (20) qui y est relié et/ou qui le recouvre, constitué d'un deuxième matériau ; et
**en ce que** l'élément (20) présente des tronçons (21) en forme de côtes ou de nervures, s'étendant par-dessus la paroi (19).

2. Dispositif de distribution selon la revendication 1, **caractérisé en ce que** l'élément (20) est relié de manière inamovible à la paroi (19).

3. Dispositif de distribution selon la revendication 1 ou 2, **caractérisé en ce que** l'élément (20) est collé ou soudé à la paroi (19) ou **en ce que** l'élément (20) est appliqué contre ou dans la paroi (19) par moulage par injection.

4. Dispositif de distribution selon l'une quelconque des revendications précédentes, **caractérisé en ce que** l'élément (20) forme une couche de matière ou un revêtement continu, et/ou **en ce que** l'élément (20) protège le premier matériau respectivement la paroi (19) contre les influences chimiques et/ou mécaniques.

5. Dispositif de distribution selon l'une quelconque des revendications précédentes, **caractérisé en ce que** l'élément (20) provoque ou soutient de manière essentielle ou de manière exclusive un renvoi élastique du constituant (5) et/ou **en ce que** l'élément (20) est relié sur toute sa surface à la paroi (19) respectivement au premier matériau.

6. Dispositif de distribution selon l'une quelconque des revendications précédentes, **caractérisé en ce que** la paroi (19) prend la forme d'une coupole.

7. Dispositif de distribution selon l'une quelconque des revendications précédentes, **caractérisé en ce que** le constituant (5) respectivement la paroi (19) délimite ou forme un espace de pompage (6) du dispositif de distribution (1), en particulier dans lequel du liquide (2) peut être distribué à partir de l'espace de pompage (6) via une déformation, en particulier manuelle, du constituant (5), en particulier via l'enfoncement d'un tronçon d'activation (10) du constituant (5) et/ou dans lequel du liquide (2) peut venir se loger, de préférence par aspiration, dans l'espace de pompage (6) via un renvoi élastique, de préférence automatique, du constituant (5) respectivement du tronçon d'actionnement (10).

8. Dispositif de distribution selon la revendication 7, **caractérisé en ce que** l'élément (20) est disposé sur le côté de la paroi (19) qui se tourne vers l'espace de pompage (6) ou qui s'en détourne.

9. Dispositif de distribution selon l'une quelconque des revendications précédentes, **caractérisé en ce que** le constituant forme une paroi (19) pour le liquide (2).

10. Dispositif de distribution selon l'une quelconque des revendications précédentes, **caractérisé en ce que** le premier matériau et le deuxième matériau sont différents en ce qui concerne leur composition, leur résistance vis-à-vis du liquide (2) et/ou leurs autres propriétés.

11. Dispositif de distribution selon l'une quelconque des revendications précédentes, **caractérisé en ce que** le deuxième matériau forme une couche continue, respectivement un revêtement continu.

12. Dispositif de distribution selon l'une quelconque des revendications précédentes, **caractérisé en ce que** le deuxième matériau résiste au liquide (2).

13. Dispositif de distribution selon l'une quelconque des revendications précédentes, **caractérisé en ce que** le deuxième matériau est acceptable pour les aliments.

14. Dispositif de distribution selon l'une quelconque des revendications précédentes, **caractérisé en ce que** le deuxième matériau est une polyoléfine, en particulier du polypropylène ou du polyéthylène,

15. Dispositif de distribution selon l'une quelconque des revendications précédentes, **caractérisé en ce que** le premier matériau est une matière synthétique, en particulier un élastomère et/ou une matière thermoplastique.
